# EUROPÄISCHE PATENTSCHRIFT

(11) **EP 4 643 017 B1**
(45) Veröffentlichungstag und Bekanntmachung des Hinweises auf die Patenterteilung: **11.03.2026**
(21) Anmeldenummer: 24719516.7
(22) Anmeldetag: 12.04.2024
(51) Int. Cl.: F04B 15/02

(54) **DICKSTOFFPUMPE UND VERFAHREN ZUM BETRIEB EINER DICKSTOFFPUMPE**
SLURRY PUMP AND METHOD OF OPERATING A SLURRY PUMP
POMPE POUR MATIÈRES ÉPAISSES ET PROCÉDÉ DE FONCTIONNEMENT D'UNE POMPE POUR MATIÈRES ÉPAISSES

(30) Priorität: 20.04.2023 DE 102023110126
(43) Veröffentlichungstag der Anmeldung: 05.11.2025
(73) Patentinhaber: Putzmeister Engineering GmbH, 72631 Aichtal (DE)
(72) Erfinder: BASSÉ, Christian, 72631 Aichtal (DE); JUNG, Martin, 72631 Aichtal (DE); HEIM, Michael, 72631 Aichtal (DE)
(74) Vertreter: Witte, Weller & Partner Patentanwälte mbB
(86) Internationale Anmeldenummer: PCT/EP2024/060023
(87) Internationale Veröffentlichungsnummer: WO 2024/218012

(56) Entgegenhaltungen:
- EP-B1- 2 867 531
- CH-A- 498 997
- US-A- 3 146 721
- US-A- 3 663 129

## Beschreibung

### Technisches Gebiet

Die vorliegende Erfindung betrifft eine Dickstoffpumpe sowie ein Verfahren zum Betrieb einer Dickstoffpumpe.

### Beschreibung des Standes der Technik

Bei einer fahrbaren Dickstoffpumpe, insbesondere Betonpumpe, ist üblicherweise ein vormontierter Aufbaurahmen vorgesehen, der auf das Fahrgestell eines LKW-Chassis aufgesetzt und mit diesem verbunden ist. Der Aufbaurahmen ist u.a. zur Aufnahme einer Kernpumpe mit Materialaufgabebehälter bzw. Trichter und einer Antriebsbaugruppe zur Ansteuerung der Funktionseinheiten ausgebildet. Als Kernpumpe wird üblicherweise eine Zweizylinder-Kolbenpumpe verwendet, die zwei paarweise miteinander verbundene hydraulische Antriebszylinder und Förderzylinder aufweist, deren Kolben paarweise über eine gemeinsame, durch einen Wasserkasten hindurchgreifende Kolbenstange miteinander verbunden und über eine Hydrauliksteuerung im Gegentakt antreibbar sind. Die Antriebszylinder werden hierzu an ihrem einen Ende abwechselnd mit Drucköl beaufschlagt und sind an ihrem anderen Ende über eine Verbindungsleitung durch sogenanntes Schaukelöl hydraulisch miteinander gekoppelt. Der Beton wird über den Trichter zugeführt, in welchem insbesondere eine Rohrweiche angeordnet ist. Die Rohrweiche wird eingangsseitig abwechselnd vor stirnseitige Öffnungen der beiden Förderzylinder geschwenkt und mündet ausgangsseitig in eine Förderleitung, die über einen Verteilermast geführt ist. Dementsprechend werden die gemeinsamen Kolbenstangen mit Antriebskolben und Förderkolben im Betriebszustand in Längsrichtung des Fahrgestells gegensinnig hin- und herverschoben. Eine derartige Anordnung ist bspw. in der DE 38 34 678 A1 und der EP 2 867 531 B1 beschrieben.

### Zusammenfassung der Erfindung

Ausgehend hiervon wird erfindungsgemäß eine Dickstoffpumpe mit den Merkmalen des Anspruchs 1 bzw. ein Verfahren zum Betrieb einer Dickstoffpumpe mit den Merkmalen des Anspruchs 6 vorgeschlagen. Des Weiteren werden erfindungsgemäß ein Computerprogramm mit den Merkmalen des Anspruchs 11 und eine Steuereinrichtung für eine Dickstoffpumpe mit den Merkmalen des Anspruchs 12 vorgeschlagen

Der Erfindung liegt die Erkenntnis zugrunde, für eine Dickstoffpumpe der eingangs beschriebenen Art einen Reinigungsbetriebsmodus vorzusehen, in dem die Förderzylinder gemeinsam eine trichterseitige Endlage einnehmen und ein alternierendes Schalten der Rohrweiche zwischen den beiden Förderzylindern erfolgt. Die Erfindung umfasst einen Rückwärtspumpvorgang zum Entleeren der Förderzylinder und der Förderleitung. Durch Abspeisen (bei bodenseitigem Antrieb der Antriebszylinder) bzw. Zuspeisen (bei stangenseitigem Antrieb der Antriebszylinder) von Schaukelöl wird der Hub der Förderzylinder verkürzt, so dass diese gemeinsam die trichterseitige Endlage einnehmen können.

Weitere Vorteile und Ausgestaltungen der Erfindung ergeben sich aus den Unteransprüchen, der Beschreibung und der beiliegenden Zeichnung.

Die Erfindung betrifft auch ein Computerprogramm mit Programmcodemitteln, die geeignet sind, ein erfindungsgemäßes Verfahren auszuführen, wenn das Computerprogramm auf einem Computer ausgeführt wird. Es werden sowohl das Computerprogramm selbst als auch das auf einem computerlesbaren Medium gespeicherte Programm beansprucht.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand eines Ausführungsbeispiels in der Zeichnung schematisch dargestellt und wird im Folgenden unter Bezugnahme auf die Zeichnung ausführlich beschrieben.

### Kurzbeschreibung der Zeichnung

Figur 1 zeigt schematisch in teilgeschnittener perspektivischer Darstellung einer erfindungsgemäßen Dickstoffpumpe mit Kernpumpe und Materialaufgabebehälter.
Figur 2 zeigt eine Schemadarstellung der Dickstoffpumpe der Figur 1 in teildurchsichtiger Draufsicht mit bodenseitigem Antrieb.
Figur 3 zeigt die Draufsicht der Figur 2 stärker schematisiert.
Die Figuren 4 bis 6 veranschaulichen den Ablauf eines erfindungsgemäßen Reinigungsbetriebsmodus in der Figur 3 vergleichbarer Darstellung.
Figur 7 zeigt eine Ausführungsvariante zu der Darstellung der Figur 3 mit stangenseitigem Antrieb.
Die Figuren 8 bis 10 veranschaulichen den Ablauf eines erfindungsgemäßen Reinigungsbetriebsmodus bei der Ausführungsvariante der Figur 7.

### Ausführliche Beschreibung

Gleiche und ähnliche in den einzelnen Figuren dargestellte Merkmale sind mit gleichen Bezugszeichen bezeichnet.

Die Figuren 1 und 2 zeigen eine erfindungsgemäße Dickstoffpumpe 10, die eine Kernpumpe 12 und einen Materialaufgabebehälter bzw. Trichter 14 umfasst. Die Kernpumpe 12 weist einen ersten Förderzylinder 16 und einen zweiten Förderzylinder 18 auf, deren stirnseitige Öffnungen 20, 22 in den Trichter 14 münden und abwechselnd während des Druckhubs über eine Rohrweiche 24 mit einer Förderleitung 22 verbindbar und während des Saughubs unter Ansaugen des Materials 24 zu dem Trichter 14 hin offen sind.

Die Förderzylinder 16, 18 werden über jeweilige entsprechende erste und zweite hydraulische Antriebszylinder 26, 28 im Gegentakt angetrieben. Zu diesem Zweck sind Förderkolben 34, 36 der Förderzylinder 16, 18 über eine gemeinsame Kolbenstange 30, 32 mit Kolben 38, 40 der Antriebszylinder 26, 28 verbunden. Im Bereich zwischen den Förderzylindern 16, 18 und den Antriebszylindern 26, 28 befindet sich ein Wasserkasten 42, durch den die Kolbenstangen 30, 32 hindurchgreifen.

In dem dargestellten Ausführungsbeispiel werden die Antriebszylinder 26, 28 bodenseitig über Druckleitungen 44, 46 mit Hilfe einer Hydropumpe abwechselnd mit Drucköl beaufschlagt. An ihrem stangenseitigen Ende sind die Antriebszylinder 38, 40 durch eine Verbindungsleitung 48 hydraulisch miteinander gekoppelt. Über diese Verbindungsleitung 48 wird im Zuge der abwechselnden Druck- und Saughubbewegungen der Kolben 38 und 40 das sogenannte Schaukelöl zwischen den Antriebszylindern 26, 28 hin- und hergefördert.

An der Verbindungsleitung 48 ist ein 3/3-Wegeventil 50 angeschlossen, das eine in der nachstehend beschriebenen Weise gesteuerte Zu- und Abspeisung von Schaukelöl ermöglicht. Die Zu- und Abflussanschlüsse 52, 54 des Wegeventils 50 sind über eine Pumpe P mit Hochdruck beaufschlagbar bzw. mit einem Tank T auf Niederdruckniveau verbunden.

Wird im Falle eines in den Figuren 2 und 3 gezeigten Förderbetriebsmodus dem ersten Antriebszylinder 26 über die Leitung 44 Drucköl bodenseitig zugeführt (bodenseitiger Antrieb) und über die Leitung 46 das zurückfließende Öl aus dem zweiten Antriebszylinder 28 auf Niederdruck-Niveau bzw. Tankniveau zurückgeführt, so bewegt sich die erste Kolbenanordnung 34, 38 in Richtung des Pfeils P1 und die Kolbenanordnung 32, 40 in Richtung des gegenläufigen Pfeils P2. Zugleich wird in dem ersten Förderzylinder 16 befindliches Dickstoffmaterial, insbesondere Beton, in Richtung der Pfeile P3 über die Rohrweiche 24 unter entsprechendem Druck in eine Förderleitung 56 gefördert, während über den zweiten Förderkolben 36 Material 58 aus dem Trichter 14 in Richtung des Pfeils P4 in den zweiten Förderzylinder 18 angesaugt wird.

Nach Ausführung der beschriebenen Druck- und Saughubbewegung wird die Druckbeaufschlagung an den Druckleitungen 44, 46 umgekehrt und die Rohrweiche 24 wird auf die stirnseitige Öffnung 22 des zweiten Förderzylinders 18 umgeschaltet, so dass über den zweiten Förderkolben 36 das zuvor angesaugte Dickstoffmaterial aus dem zweiten Förderzylinder 18 über die Rohrweiche 24 unter entsprechendem Druck in die Förderleitung 56 gefördert und durch den ersten Förderkolben 34 Material 58 aus dem Trichter 14 in den ersten Förderzylinder 16 angesaugt werden kann.

Nach der Beendigung des Pumpvorgangs müssen nicht nur der Trichter 24, sondern auch die Förderzylinder 16, 18 sowie deren stirnseitigen Öffnungen 20, 22 und Förderkolben 34, 36 gereinigt werden, um Verhärtungen der Reste von Dickstoffmaterial zu vermeiden. Hierzu kann der Maschinist erfindungsgemäß einen Reinigungsbetriebsmodus einleiten, bspw. durch Betätigen einer an einer Steuereinrichtung der Dickstoffpumpe vorgesehenen Taste. Der Ablauf des erfindungsgemäßen Reinigungsbetriebsmodus ist anhand eines Ausführungsbeispiels in den Figuren 4 bis 6 veranschaulicht.

In einem ersten Schritt wird ein Rückwärtspumpen der Kernpumpe eingeleitet. Dabei wird die Zuschaltung der Rohrweiche 24 zu den Förderzylindern 16, 18 asynchron betrieben, d.h. die Rohrweiche 24 ist dem Förderzylinder zugeordnet bzw. zugeschaltet, der als nächstes einen Saughub durchführt (anstatt wie im regulären Pumpbetrieb dem Förderzylinder, der als nächstes einen Druckhub durchführt). Diese Situation ist in der Figur 4 veranschaulicht. Das Rückwärtspumpen ermöglicht eine Leerung des (aus dem letzten Pumpvorgang noch) mit Dickstoffmaterial 58 gefüllten Förderzylinder (in der Darstellung der Figur der zweite Förderzylinder 18) in den Trichter 14 sowie ein Leersaugen von in der Rohrweiche 24 bzw. der Förderleitungen 56 verbliebenen Dickstoffmaterial durch den entsprechend anderen Förderzylinder (in der Darstellung der Figur der erste Förderzylinder 16).

Gleichzeitig mit dem Rückwärtspumpen wird Schaukelöl 60 über die Verbindungsleitung 48 in den Tank T abgespeist, bspw. über das in Zusammenhang mit der Figur 2 beschriebene Wegeventil 50 (das in der Darstellung der Figuren 3 bis 6 der Übersichtlichkeit halber nicht wiedergegeben ist).

Das erfindungsgemäße Rückwärtspumpen wird über mehrere wechselseitige Kolbenhübe ausgeführt, bis sich über die Reduzierung der in den Zylindern 26, 28 befindlichen Menge an Schaukelöl 60 ein Kurzhub, d.h. eine Verkürzung des möglichen Hubs der Antriebszylinder 38, 40, eingestellt hat, wie dies in Figur 5 veranschaulicht ist. Zu diesem Moment wird die Pumpe ausgeschaltet. Die Größe des Kurzhubs, zu dem die Rückwärtspumpbewegung der Förderkolben 16, 18 eingestellt (also gestoppt) wird, kann bspw. parametrierbar, also einstellbar bzw. vorgebbar, sein. In dieser Situation ist die Differenz bzw. der Versatz zwischen den beiden Zylinderpositionen deutlich geringer und die Schaukelmenge ist bereits deutlich reduziert.

In einem nächsten Schritt wird Schaukelöl 60 weiter in den Tank T abgespeist, bis beide Förderkolben 34, 36 in einer trichterseitigen Endlage, d.h. nahe ihrer stirnseitigen Öffnungen 20, 22, zu liegen kommen, wie dies in der Darstellung der Figur 6 veranschaulicht ist.

Nach Erreichen der beschriebenen trichterseitigen Endlage der Förderkolben 34, 36 wird die Rohrweiche 24 wieder aktiviert, so dass diese zwischen den beiden stirnseitigen Öffnungen 20, 22 hin- und herschaltet. Dies ist in der Figur 6 durch die strichliert übereinandergelegten beiden Rohrweichenpositionen veranschaulicht. Die Aktivierung der Rohrweiche 24 kann erfindungsgemäß zeitgesteuert sein, wobei die Dauer der Umschaltintervalle parametrierbar, also einstellbar bzw. vorgebbar, sein kann.

In dieser Zeit kann der Maschinist die Reinigung der Förderzylinder vornehmen, bspw. indem er mitunter ausreichend Druck stehendem Wasser die stirnseitigen Öffnungen und den Zylinderinnenraum zwischen den stirnseitigen Öffnungen und den Förderkolben abspritzt, die von der Rohrweiche zeitgesteuert wechselweise freigegeben werden. Durch die Endlagenstellung der Förderkolben muss erfindungsgemäß nur ein sehr kleiner Raum hinter den stirnseitigen Öffnungen gereinigt werden, wodurch Zeit und Wasser gespart wird und auch eine optimierte Reinigung der Förderkolbenstirnseiten gewährleistet ist.

Nach Beendigung der Reinigung kann der Maschinist den Reinigungsbetriebsmodus durch Betätigen einer entsprechenden Taste bzw. erneutes Betätigen der bereits zur Einleitung des Reinigungsbetriebsmodus gedrückten Taste den Reinigungsbetriebsmodus stoppen, woraufhin Schaukelöl 60 über den Zuflussanschluss 52 wieder zugespeist wird, bis die regulären gegenläufigen Kolbenpositionen wieder erreicht sind.

Die Figuren 7 bis 10 veranschaulichen eine Ausführungsvariante der Erfindung mit stangenseitigem Antrieb.

Gemäß dem in Figur 7 dargestellten Ausführungsbeispiel werden die Antriebszylinder 26, 28 über stangenseitige Druckleitungen 44, 46 mit Hilfe einer Hydropumpe abwechselnd mit Drucköl beaufschlagt. An ihrem bodenseitigen Ende sind die Antriebszylinder 38, 40 durch eine Verbindungsleitung 48 hydraulisch miteinander gekoppelt. Über diese Verbindungsleitung 48 wird im Zuge der abwechselnden Druck- und Saughubbewegungen der Kolben 38 und 40 das Schaukelöl zwischen den Antriebszylindern 26, 28 hin- und hergefördert.

An der Verbindungsleitung 48 ist ein (nicht dargestelltes) Wegeventil angeschlossen, das eine in der nachstehend beschriebenen Weise gesteuerte Zu- und Abspeisung von Schaukelöl ermöglicht. Die Zu- und Abflussanschlüsse des Wegeventils sind bspw. über eine Pumpe beaufschlagbar bzw. mit einem Tank verbunden oder mit den stangenseitigen Druckleitungen 44, 46 verbunden.

Figur 7 zeigt die Dickstoffpumpe 10 im Förderbetriebsmodus mit dem ersten Förderzylinder 16 in einer trichterseitigen Endstellung, nachdem er zuvor darin befindliches Dickstoffmaterial über die Rohrweiche 24 unter entsprechendem Druck in eine Förderleitung 56 gefördert hat, während der Förderkolben 36 des zweiten Förderzylinders 18 Material 58 aus dem Trichter 14 angesaugt hat. Als nächstes erfolgt in dieser Stellung ein Umschalten der (dem ersten Förderzylinder 16 zugeordneten) Rohrweiche 24 aus der in Figur 7 gezeigten Stellung in die in der Figur 8 gezeigte Stellung, in der die Rohrweiche 24 dem mit Material 58 gefüllten zweiten Förderzylinder 18 zugeordnet ist.

Anschließend wird weiterhin im Förderbetriebsmodus dem ersten Antriebszylinder 26 über die Leitung 44 Drucköl stangenseitig zugeführt (stangenseitiger Antrieb) und über die Leitung 46 das zurückfließende Öl aus dem zweiten Antriebszylinder 28 auf Niederdruck-Niveau bzw. Tankniveau zurückgeführt, und die erste Kolbenanordnung 34, 38 bewegt sich in Richtung des Pfeils P5 und die zweite Kolbenanordnung 32, 40 bewegt sich in Richtung des gegenläufigen Pfeils P6. Zugleich wird über den ersten Förderkolben 34 Material 58 aus dem Trichter 14 in den ersten Förderzylinder 16 angesaugt, während in dem zweiten Förderzylinder 18 befindliches Dickstoffmaterial über die Rohrweiche 24 unter entsprechendem Druck in eine Förderleitung 56 gefördert wird (s. Endstellung der Figur 8).

Wie bereits voranstehend beschrieben, müssen nach der Beendigung des beschriebenen Pumpvorgangs nicht nur der Trichter 24, sondern auch die Förderzylinder 16, 18 sowie deren stirnseitigen Öffnungen 20, 22 und Förderkolben 34, 36 gereinigt werden, um Verhärtungen der Reste von Dickstoffmaterial zu vermeiden. Hierzu leitet der Maschinist erfindungsgemäß einen Reinigungsbetriebsmodus ein, bspw. durch Betätigen einer an einer Steuereinrichtung der Dickstoffpumpe vorgesehenen Taste.

Der Ablauf des erfindungsgemäßen Reinigungsbetriebsmodus bei stangeseitigem Antrieb ist anhand der Darstellung der Figuren 8 bis 10 veranschaulicht.

In einem ersten Schritt wird ein Rückwärtspumpen der Kernpumpe eingeleitet. Dabei wird die Zuschaltung der Rohrweiche 24 zu den Förderzylindern 16, 18 asynchron betrieben, d.h. die Rohrweiche 24 ist dem Förderzylinder zugeordnet bzw. zugeschaltet, der als nächstes einen Saughub durchführt (anstatt wie im regulären Pumpbetrieb dem Förderzylinder, der als nächstes einen Druckhub durchführt), also in der dargestellten Situation der Figur 8 dem zweiten Förderzylinder 18.

Das Rückwärtspumpen ermöglicht eine Leerung des (aus dem letzten Pumpvorgang noch) mit Dickstoffmaterial 58 gefüllten Förderzylinder (d.h. in der Darstellung der Figur 8 der erste Förderzylinder 16) in den Trichter 14 sowie ein Leersaugen von in der Rohrweiche 24 bzw. der Förderleitungen 56 verbliebenen Dickstoffmaterial durch den entsprechend anderen Förderzylinder (in der Darstellung der Figur 8 der zweite Förderzylinder 18).

Gleichzeitig mit dem Rückwärtspumpen wird Schaukelöl 60 über die Verbindungsleitung 48 zugespeist, bspw. über ein nicht dargestelltes Wegeventil 50. Das Wegeventil kann zu diesem Zweck mit einem Tank mit Schaukelölreservoir verbunden sein, oder die Zuspeisung kann durch Verbinden der Verbindungsleitung 48 mit den Druckleitungen 44, 46 erfolgen (wie dies dem Fachmann grundsätzlich bekannt und bspw. in der EP 2 867 531 B1 beschrieben ist).

Das erfindungsgemäße Rückwärtspumpen wird über mehrere wechselseitige Kolbenhübe ausgeführt, bis sich über die Erhöhung der in den Zylindern 26, 28 befindlichen Menge an Schaukelöl 60 ein Kurzhub, d.h. eine Verkürzung des möglichen Hubs der Antriebszylinder 38, 40, eingestellt hat, wie dies in Figur 9 veranschaulicht ist. Zu diesem Moment wird die Pumpe ausgeschaltet. Die Größe des Kurzhubs, zu dem die Rückwärtspumpbewegung der Förderkolben 16, 18 eingestellt (also gestoppt) wird, kann bspw. parametrierbar, also einstellbar bzw. vorgebbar, sein. In dieser Situation ist die Differenz bzw. der Versatz zwischen den beiden Zylinderpositionen deutlich geringer und die Schaukelmenge ist bereits deutlich reduziert.

In einem nächsten Schritt wird Schaukelöl 60 weiter in die Antriebszylinder 26, 28 zugespeist, bis beide Förderkolben 34, 36 in einer trichterseitigen Endlage, d.h. nahe ihrer stirnseitigen Öffnungen 20, 22, zu liegen kommen, wie dies in der Darstellung der Figur 10 veranschaulicht ist.

Nach Erreichen der beschriebenen trichterseitigen Endlage der Förderkolben 34, 36 wird die Rohrweiche 24 wieder aktiviert, so dass diese zwischen den beiden stirnseitigen Öffnungen 20, 22 hin- und herschaltet. Dies ist in der Figur 10 durch die strichliert übereinandergelegten beiden Rohrweichenpositionen veranschaulicht. Die Aktivierung der Rohrweiche 24 kann erfindungsgemäß zeitgesteuert sein, wobei die Dauer der Umschaltintervalle parametrierbar, also einstellbar bzw. vorgebbar, sein kann.

In dieser Zeit kann der Maschinist wie voranstehend in Zusammenhang mit der Figur 6 beschrieben die Reinigung der Förderzylinder vornehmen.

Nach Beendigung der Reinigung kann der Maschinist - ebenfalls wie voranstehend bereits beschrieben - den Reinigungsbetriebsmodus durch Betätigen einer entsprechenden Taste bzw. erneutes Betätigen der bereits zur Einleitung des Reinigungsbetriebsmodus gedrückten Taste den Reinigungsbetriebsmodus stoppen, woraufhin Schaukelöl 60 über den Zuflussanschluss wieder abgespeist wird, bis die regulären gegenläufigen Kolbenpositionen wieder erreicht sind.

### Bezugszeichenliste

- 10: Dickstoffpumpe
- 12: Kernpumpe
- 14: Materialaufgabebehälter bzw. Trichter
- 16: erster Förderzylinder
- 18: zweiter Förderzylinder
- 20: erste stirnseitige Öffnung
- 22: zweite stirnseitige Öffnung
- 24: Rohrweiche
- 26: erster hydraulischer Antriebszylinder
- 28: zweiter hydraulischer Antriebszylinder
- 30: gemeinsame Kolbenstange
- 32: gemeinsame Kolbenstange
- 34: erster Förderkolben
- 36: zweiter Förderkolben
- 38: Kolben des ersten Antriebszylinders, Antriebskolben
- 40: Kolben des zweiten Antriebszylinders, Antriebskolben
- 42: Wasserkasten
- 44: Druckleitung
- 46: Druckleitung
- 48: Verbindungsleitung, Schaukelölleitung
- 50: 3/3-Wegeventil
- 52: Zuflussanschluss
- 54: Abflussanschluss
- 56: Förderleitung
- 58: Material, Dickstoff
- 60: Schaukelöl
- P: Pumpe
- P1: Pfeil
- P2: Pfeil
- P3: Pfeile
- P4: Pfeil
- P5: Pfeil
- P6: Pfeil
- T: Tank

## Patentansprüche

1. Dickstoffpumpe (10) mit zwei Förderzylindern (16, 18), deren Förderkolben (34, 36) über je eine gemeinsame Kolbenstange (30, 32) starr mit einem Antriebskolben (38, 40) eines zugehörigen Antriebszylinders (26, 28) verbunden sind, wobei ein Förderbetriebsmodus vorgesehen ist, in dem ein Antreiben der Förderzylinder (16, 18) im Gegentakt erfolgt, um Dickstoff (58) aus einem Trichter (14) über eine den Förderzylindern (16, 18) alternierend zugeschaltete Rohrweiche (24) in eine Förderleitung (56) (50) zu fördern, und **dadurch gekennzeichnet, dass** ein Reinigungsbetriebsmodus vorgesehen ist, in dem die Förderzylinder (16, 18) gemeinsam eine trichterseitige Endlage einnehmen und ein alternierendes Schalten der Rohrweiche (24) zwischen den beiden Förderzylindern (16, 18) erfolgt.

2. Dickstoffpumpe (10) nach Anspruch 1, bei der zur Einleitung des Reinigungsbetriebsmodus ein Rückwärtspumpen mit im Vergleich zu dem Förderbetriebsmodus asynchroner alternierender Zuordnung der Rohrweiche (24) zu den Förderzylindern (16, 18) erfolgt.

3. Dickstoffpumpe (10) nach Anspruch 2, bei der parallel zu dem Vorgang des Rückwärtspumpens eine Verkürzung der Hübe der Förderzylinder (16, 18) erfolgt, bis die Förderkolben (34, 36) in einer trichterseitigen Endlage stehen.

4. Dickstoffpumpe (10) nach Anspruch 3, bei der die Antriebszylinder (26, 28) über eine stangenseitig angeordnete Schaukelölleitung (48) miteinander in einer Schaukelöl (60) austauschenden Kommunikation stehen und die Verkürzung der Hübe der Förderzylinder (16, 18) durch Abspeisen von Schaukelöl (60) erfolgt.

5. Dickstoffpumpe (10) nach Anspruch 3 bei der die Antriebszylinder (26, 28) über eine bodenseitig angeordnete Schaukelölleitung (48) miteinander in einer Schaukelöl (60) austauschenden Kommunikation stehen und die Verkürzung der Hübe der Förderzylinder (16, 18) durch Zuspeisen von Schaukelöl (60) erfolgt.

6. Verfahren zum Betrieb einer Dickstoffpumpe (10) mit zwei Förderzylindern (16, 18) (70, 80), deren Förderkolben (34, 36) über je eine gemeinsame Kolbenstange (30, 32) starr mit einem Antriebskolben (38, 40) eines zugehörigen Antriebszylinders (26, 28) verbunden sind, wobei in einem Förderbetriebsmodus die Förderzylinder (16, 18) im Gegentakt angetrieben werden, um Dickstoff (58) aus einem Trichter (14) über eine den Förderzylindern (16, 18) alternierend zugeschaltete Rohrweiche (24) in eine Förderleitung (56) zu fördern, und in einem Reinigungsbetriebsmodus die Förderzylinder (16, 18) gemeinsam in eine trichterseitige Endlage gebracht werden und die Rohrweiche (24) die Förderzylinder (16, 18) abwechselnd freigibt.

7. Verfahren nach Anspruch 6, bei dem zur Einleitung des Reinigungsbetriebsmodus ein Rückwärtspumpen mit im Vergleich zu dem Förderbetriebsmodus asynchroner alternierender Zuordnung der Rohrweiche (24) zu den Förderzylindern (16, 18) durchgeführt wird.

8. Verfahren nach Anspruch 7, bei dem parallel zu dem Rückwärtspumpen die Hübe der Förderzylinder (16, 18) verkürzt werden, bis die Förderkolben (34, 36) in einer trichterseitigen Endlage stehen.

9. Verfahren nach Anspruch 8, bei dem zur Verkürzung der Hübe der Förderzylinder (16, 18) Schaukelöl (60) abgelassen wird, wenn die Antriebszylinder (26, 28) über eine stangenseitig angeordnete Schaukelölleitung (48) miteinander in einer Schaukelöl (60) austauschenden Kommunikation stehen.

10. Verfahren nach Anspruch 8, bei dem zur Verkürzung der Hübe der Förderzylinder (16, 18) Schaukelöl (60) zugeführt wird, wenn die Antriebszylinder (26, 28) über eine bodenseitig angeordnete Schaukelölleitung (48) miteinander in einer Schaukelöl (60) austauschenden Kommunikation stehen.

11. Computerprogramm mit Programmcodemitteln, um alle Schritte eines Verfahrens nach einem der Ansprüche 6 bis 10 durchzuführen, wenn das Computerprogramm auf einem Computer oder einer entsprechenden Recheneinheit, insbesondere eine Steuereinrichtung einer Dickstoffpumpe (10), ausgeführt wird.

12. Steuereinrichtung für eine Dickstoffpumpe (10), insbesondere nach einem der Ansprüche 1 bis 5, die dazu ausgelegt ist, eine Verfahren nach einem der Ansprüche 6 bis 10 durchzuführen, bzw. in der ein Computerprogramm nach Anspruch 11 zur Ausführung geeignet gespeichert ist.

## Claims

1. A high-density solids pump (10) with two conveying cylinders (16, 18), the conveying pistons (34, 36) of which are each rigidly connected to a drive piston (38, 40) of an associated drive cylinder (26, 28) via a common piston rod (30, 32), wherein a conveying operating mode is provided in which the conveying cylinders (16, 18) are driven in push-pull operation, in order to convey high-density solids (58) via a diverter valve (24) alternately connected to the conveying cylinders (16, 18) from a hopper (14) into a conveying pipe (56) (50), and **characterized in that** a cleaning operating mode is provided in which the conveying cylinders (16, 18) jointly adopt an end position on the hopper side and the diverter valve (24) is alternately switched between the two conveying cylinders (16, 18).

2. The high-density solids pump (10) according to claim 1, wherein, to initiate the cleaning operating mode, reverse pumping takes place with an asynchronous alternating assignment of the diverter valve (24) to the conveying cylinders (16, 18) in comparison to the conveying operating mode.

3. The high-density solids pump (10) according to claim 2, wherein, parallel to the reverse pumping process, the strokes of the conveying cylinders (16, 18) are shortened until the conveying pistons (34, 36) are in an end position on the hopper side.

4. The high-density solids pump (10) according to claim 3, wherein the drive cylinders (26, 28) are in communication with one another via a rocking-oil line (48) arranged on the rod side, so as to exchange rocking oil (60), and the strokes of the conveying cylinders (16, 18) are shortened by withdrawing rocking oil (60).

5. The high-density solids pump (10) according to claim 3, wherein the drive cylinders (26, 28) are in communication with one another via a rocking-oil line (48) arranged on the bottom side, so as to exchange rocking oil (60), and the strokes of the conveying cylinders (16, 18) are shortened by supplying rocking oil (60).

6. A method for operating a high-density solids pump (10) with two conveying cylinders (16, 18) (70, 80), the conveying pistons (34, 36) of which are each rigidly connected to a drive piston (38, 40) of an associated drive cylinder (26, 28) via a common piston rod (30, 32), wherein in a conveying operating mode the conveying cylinders (16, 18) are driven in push-pull operation in order to convey high-density solids (58) via a diverter valve (24) alternately connected to the conveying cylinders (16, 18) from a hopper (14) into a conveying pipe (56), and in a cleaning operating mode the conveying cylinders (16, 18) are brought jointly into an end position on the hopper side and the diverter valve (24) alternately opens the conveying cylinders (16, 18).

7. The method according to claim 6, wherein, to initiate the cleaning operating mode, reverse pumping is carried out with an asynchronous alternating assignment of the diverter valve (24) to the conveying cylinders (16, 18) compared to the conveying operating mode.

8. The method according to claim 7, wherein, parallel to the reverse pumping, the strokes of the conveying cylinders (16, 18) are shortened until the conveying pistons (34, 36) are in an end position on the hopper side.

9. The method according to claim 8, wherein rocking oil (60) is drained off to shorten the strokes of the conveying cylinders (16, 18) when the drive cylinders (26, 28) are in communication with one another via a rocking-oil line (48) arranged on the rod side, so as to exchange rocking oil (60).

10. The method according to claim 8, wherein rocking oil (60) is supplied to shorten the strokes of the conveying cylinders (16, 18) when the drive cylinders (26, 28) are in communication with one another via a rocking-oil line (48) arranged on the bottom side, so as to exchange rocking oil (60).

11. A computer program with program code means for carrying out all steps of a method according to any of claims 6 to 10 when the computer program is run on a computer or a corresponding computing unit, in particular a control device of a high-density solids pump (10).

12. A control device for a high-density solids pump (10), in particular according to any of claims 1 to 5, which is designed to carry out a method according to any of claims 6 to 10, or in which a computer program according to claim 11 is saved in a manner suitable for execution.

## Revendications

1. Pompe à matière épaisse (10) comprenant deux cylindres de refoulement (16, 18), dont des pistons de refoulement (34, 36) sont reliés de manière fixe à un piston d'entraînement (38, 40) d'un cylindre d'entraînement correspondant (26, 28), chacun par l'intermédiaire d'une tige de piston commune (30, 32), dans laquelle il est prévu un mode de refoulement dans lequel un entraînement des cylindres de refoulement (16, 18) s'effectue à contre-temps pour refouler une matière épaisse (58) depuis une trémie (14) jusque dans une conduite de refoulement (56) via un aiguillage tubulaire (24) commuté en alternance aux cylindres de refoulement (16, 18), et
**caractérisée en ce que**
il est prévu un mode de nettoyage dans lequel les cylindres de refoulement (16, 18) adoptent conjointement une position terminale côté trémie et dans lequel s'effectue une commutation alternée de l'aiguillage tubulaire (24) entre les deux cylindres de refoulement (16, 18).

2. Pompe à matière épaisse (10) selon la revendication 1, dans laquelle, pour lancer le mode de nettoyage, un pompage en sens inverse s'effectue avec une attribution alternée asynchrone de l'aiguillage tubulaire (24) aux cylindres de refoulement (16, 18), par rapport au mode de refoulement.

3. Pompe à matière épaisse (10) selon la revendication 2, dans laquelle, parallèlement à l'opération de pompage en sens inverse, un raccourcissement des courses des cylindres de refoulement (16, 18) s'effectue jusqu'à ce que les pistons de refoulement (34, 36) se trouvent dans une position terminale côté trémie.

4. Pompe à matière épaisse (10) selon la revendication 3, dans laquelle les cylindres d'entraînement (26, 28) sont reliés entre eux par l'intermédiaire d'une conduite d'huile de balancement (48) disposée côté tige, dans une communication permettant un échange d'huile de balancement (60), et le raccourcissement des courses des cylindres de refoulement (16, 18) s'effectue par évacuation d'huile de balancement (60).

5. Pompe à matière épaisse (10) selon la revendication 3, dans laquelle les cylindres d'entraînement (26, 28) sont reliés entre eux par l'intermédiaire d'une conduite d'huile de balancement (48) disposée côté fond, dans une communication permettant un échange d'huile de balancement (60), et le raccourcissement des courses des cylindres de refoulement (16, 18) s'effectue par alimentation d'huile de balancement (60).

6. Procédé de fonctionnement d'une pompe à matière épaisse (10) comprenant deux cylindres de refoulement (16, 18) (70, 80), dont des pistons de refoulement (34, 36) sont reliés de manière fixe à un piston d'entraînement (38, 40) d'un cylindre d'entraînement correspondant (26, 28), chacun par l'intermédiaire d'une tige de piston commune (30, 32), dans lequel, dans un mode de refoulement, les cylindres de refoulement (16, 18) sont entraînés à contre-temps pour refouler une matière épaisse (58) depuis une trémie (14) jusque dans une conduite de refoulement (56) via un aiguillage tubulaire (24) commuté en alternance aux cylindres de refoulement (16, 18), et, dans un mode de nettoyage, les cylindres de refoulement (16, 18) sont amenés conjointement dans une position terminale côté trémie et l'aiguillage tubulaire (24) libère en alternance les cylindres de refoulement (16, 18).

7. Procédé selon la revendication 6, dans lequel, pour lancer le mode de nettoyage, un pompage en sens inverse est exécuté avec une attribution alternée asynchrone de l'aiguillage tubulaire (24) aux cylindres de refoulement (16, 18), par rapport au mode de refoulement.

8. Procédé selon la revendication 7, dans lequel, parallèlement au pompage en sens inverse, les courses des cylindres de refoulement (16, 18) sont raccourcies jusqu'à ce que les pistons de refoulement (34, 36) se trouvent dans une position terminale côté trémie.

9. Procédé selon la revendication 8, dans lequel, pour raccourcir les courses des cylindres de refoulement (16, 18), de l'huile de balancement (60) est évacuée quand les cylindres d'entraînement (26, 28) sont reliés entre eux par l'intermédiaire d'une conduite d'huile de balancement (48) disposée côté tige, dans une communication permettant un échange d'huile de balancement (60).

10. Procédé selon la revendication 8, dans lequel, pour raccourcir les courses des cylindres de refoulement (16, 18), de l'huile de balancement (60) est alimentée quand les cylindres d'entraînement (26, 28) sont reliés entre eux par l'intermédiaire d'une conduite d'huile de balancement (48) disposée côté fond, dans une communication permettant un échange d'huile de balancement (60).

11. Programme d'ordinateur comprenant des moyens de code de programme pour mettre en œuvre toutes les étapes d'un procédé selon les revendications 6 à 10, quand le programme d'ordinateur est exécuté sur un ordinateur ou une unité de calcul correspondante, en particulier une unité de commande d'une pompe à matière épaisse (10).

12. Unité de commande pour une pompe à matière épaisse (10), en particulier selon l'une des revendications 1 à 5, qui est conçue pour mettre en œuvre un procédé selon l'une des revendications 6 à 10, ou dans laquelle un programme d'ordinateur selon la revendication 11 est stocké de manière à pouvoir être exécuté.
